# EUROPÄISCHE PATENTSCHRIFT

(11) **EP 4 416 455 B1**
(45) Veröffentlichungstag und Bekanntmachung des Hinweises auf die Patenterteilung: **10.12.2025**
(21) Anmeldenummer: 22801164.9
(22) Anmeldetag: 14.10.2022
(51) Int. Cl.: F42B 5/02, F42B 5/28, F41A 21/12

(54) **PATRONE EINER FEUERWAFFE, PATRONENLAGER, KOMBINATION AUS VERSCHLUSS UND PATRONENLAGER EINER SOLCHEN SOWIE FEUERWAFFE**
CARTRIDGE OF A FIREARM, CARTRIDGE CHAMBER, COMBINATION CONSISTING OF A LOCK AND CARTRIDGE CHAMBER OF SUCH A CARTRIDGE, AND FIREARM
CARTOUCHE D'UNE ARME À FEU, CHAMBRE DE CARTOUCHE, COMBINAISON D'UNE CULASSE ET D'UNE CHAMBRE DE CARTOUCHE ET ARME À FEU

(30) Priorität: 14.10.2021 DE 102021006113
(43) Veröffentlichungstag der Anmeldung: 21.08.2024
(73) Patentinhaber: ATC Performance GmbH, 07639 Tautenhain (DE)
(72) Erfinder: ZAPF, Robert, 88085 Langenargen (DE)
(74) Vertreter: Kador & Partner Part mbB
(86) Internationale Anmeldenummer: PCT/EP2022/078671
(87) Internationale Veröffentlichungsnummer: WO 2023/062197

(56) Entgegenhaltungen:
- US-A1- 2019 204 051

## Beschreibung

Die Erfindung betrifft eine Patrone für eine Feuerwaffe, ein Patronenlager, eine Kombination aus Verschluss und Patronenlager einer solchen sowie eine Feuerwaffe, im Einzelnen gemäß den unabhängigen Ansprüchen.

Gemäß der Erfindung geht es um eine neue Patrone, also insbesondere eine Mittelpatrone oder insbesondere eine randlose Büchsenpatrone mit Zentralfeuerzündung, die speziell für Handwaffen und Unterstützungswaffen für militärische und polizeibehördliche Operationen im urbanen Umfeld und für den Einsatz von Unterschall- und Überschallmunition konzipiert und optimiert ist. Mittelpatronen liegen in ihren Abmessungen zwischen Patronen für Pistolen und Patronen für Gewehre, was die Abgabe von kontrollierbarem Einzel- und Dauerfeuer bei gleichzeitiger für den Einsatzzweck ausreichender Reichweite und Geschossenergie aus Handwaffen ermöglicht. Die ingenieurstechnische, konstruktive Auslegung erfolgte mit dem Ziel der Erreichung maximal möglicher innen- und außenballistischer Leistungsparameter.

Eine der bekannten, bisher zuverlässigsten und bewährtesten Konstruktionen für den Kampf im urbanen Umfeld, stellt die Patrone 7,62 mm x 39 (M43) mit den zugehörigen Handwaffen-Systemen dar. Zu den bekanntesten Handwaffen-Systemen, die diese Patrone verschießen, gehört das Sturmgewehr Automat Kalaschnikow 47 (AK-47). Eine Patrone optimiert für die M16/AR15 Plattform ist in der US 2019/204051 A1 offenbart.

Das System AK-47 im Kaliber 7,62 mm x 39 (M43) stellt seit über 75 Jahren, dass größte Bedrohungspotenzial westliche Staaten und die NATO dar. Gründe hierfür sind die weltweite Verbreitung, geringe Beschaffungskosten sowie die relativ geringen Außenmaße und das geringe Gewicht des Waffensystems und der Patrone, was in einer vergleichsweise geringen Schützenbelastung resultiert. Die Wirksamkeit dieser Patrone ist für die oben genannten Einsatzszenarien als ausreichend zu betrachten. Bei der Patrone 7,62 mm x 39 (M43) handelt es sich um eine 1943 in der UdSSR vorgestellte Konstruktion, welche in den 1930er Jahren in Deutschland (Fa. Genschow/Karlsruhe-Berlin) für das Sturmgewehrsystem M35 der Firma Vollmer in Biberach entwickelt wurde.

Militärische Handwaffen im Kaliber 7,62 mm x 51 können ebenfalls Geschosse im Unter- sowie Überschallbereich verschießen. Allerdings kommen diese in Verbindung mit hochdynamischen Einsatztaktiken, wegen dem deutlich schwereren Handwaffen- und Munitionsgewicht maximal als Unterstützungswaffen in Betracht.

Im Vergleich zu Waffensystemen für Kurzpatronen (Bsp. AK-47) wirken sich die längeren Verschlusslaufzeiten (Dauer der automatischen Ladevorgänge) in Kombination mit der hohen Schützenbelastung durch die stärker ausgeprägte Rückstoßcharakteristik erschwerend auf schnelle und präzise Schussfolgen aus. Letztlich ist das Hülseninnenvolumen des Kalibers 7,62 mm x 51 aufgrund der relativ großen Patronenhülse nicht optimal für Unterschallmunition ausgelegt, was zu mechanischen waffentechnischen Problemen führt und Präzisionseinbußen zur Folge haben kann.

Es ist daher die Aufgabe der vorliegenden Erfindung eine Patrone einer Feuerwaffe anzugeben, die die bedarfsträgerorientierte Fähigkeitslücke, besonders für Operationen im urbanen Umfeld zwischen den bekannten Patronen 7,62 mm x 39 (M43) und 7,62 mm x 51 auf Basis einer Mittelpatrone zu schließen vermag. Damit könnte eine Wirkungsüberlegenheit im Überschallbereich gegenüber allen vergleichbaren militärisch und polizeibehördlich relevanten Patronen (wie z. B. den Patronen 5,56 mm x 45 und 7,62 mm x 35) unter sonst gleichen Bedingungen auf die üblichen Kampfentfernungen im urbanen Umfeld erzeugt werden. Insbesondere soll ein Patronenlager, eine Kombination aus Verschluss und Patronenlager einer solchen sowie eine Feuerwaffe angegeben werden, die die erfindungsgemäße Patrone verschießen kann sowie auch eine einseitige Abwärtskompatibilität zu Patronen im Kaliber 7,62 mm x 39 (M43) gewährleistet.

Die (Längen-)Angaben gemäß der vorliegenden Erfindung werden in Millimeter [mm] und in Klammern in Zoll ["] angegeben.

Die Aufgabe wird durch eine erfindungsgemäße Patrone nach Anspruch 1 und einem erfindungsgemäßen Patronenlager nach Anspruch 9 gelöst. Das genannte Verhältnis ist also ein Quotient aus dem Geschossdurchmesser (G1) und der Hülsenhalslänge (L3-L2).

Die Hülsenhalslänge ergibt sich aus der Differenz zwischen dem Wert L3 (Gesamtlänge der Patronenhülse) und dem Wert L2 (Länge der Hülse bis zum Schulter-Hals Übergang).

Dabei kann die Länge des Hülsenhalses, also die Hülsenhalslänge (L3-L2), zwischen 5,81 mm (0.2287") und 6,61 mm (0.2602") betragen.

Der mittlere höchstzulässige Gasdruck (Pmax) für die Commission Internationale Permanente (C.I.P.) wird auf bis zu 4400 bar (638176 psi) festgelegt, was den maximalen Wert nach C.I.P. darstellt. Der mittlere höchstzulässige Gasdruck (Pmax) für den Sporting Arms and Ammunition Manufacturer's Institute (SAAMI) Bereich wird auf 5515 bar (80000 psi) festgelegt. Diese hohen Gasdrücke führen zu einer erheblichen Steigerung der ballistischen Leistung und des thermischen Wirkungsgrades im Vergleich zu bestehenden Mittelpatronen.

Bei der erfindungsgemäßen Patrone kann es sich um eine randlose Büchsenpatrone mit Zentralfeuerzündung handeln. Diese umfasst einen Hülsenboden mit einer Auszieherrille, eine sich daran anschließende Hülsenkörper, wobei der Hülsenkörper über einen Schulterkonus in einen Hülsenhals übergeht, der das Geschoss aufnimmt.

Wenn gemäß der Erfindung auf Maßangaben, wie L1, L2, L3, G1 der Patrone oder des Patronenlagers usw. oder auf bekannte Patronen verwiesen wird, dann sind Maßangaben, Maße, Toleranzen, Messläufe und verwendete Begriffe nach den gängigen Regeln der oben genannten Ständigen Internationalen Kommission zur Prüfung von Handfeuerwaffen (C.I.P.) gemeint. Der Winkel des Schulterkonus wird gemäß der vorliegenden Erfindung, wie bei dem Sporting Arms and Ammunition Manufacturer's Institute (SAAMI) üblich als Halbwinkel angegeben. In den Abbildungen (Fig. 5 und Fig. 6) wird der Winkel des Schulterkonus nach C.I.P. abgebildet.

Die erfindungsgemäße Patrone kann hierdurch:
- Aus möglichst kompakten militärischen Handwaffen und Unterstützungswaffen mit relativ kurzen Gewehrläufen ohne übermäßigen Leistungsverlust und unter geringem Verschleiß des Waffensystems verschossen werden,
- vergleichbaren Mittelpatronen wie z. B. den Patronen 7,62 mm x 35 und 7,62 mm x 39 (M43) in der ballistischen Wirksamkeit (Präzision, Reichweite und Energieabgabe) überlegen sein,
- geeignet sein, schwerste Geschosse der Kalibergruppe im Unterschallbereich zu verschießen und in Verbindung mit dem Einsatz eines Schalldämpfers zu einem deutlich geringeren Demaskierungsfaktor beitragen,
- mit Bezug auf die spezielle Geometrie des Patronenlagers kann dieses so ausgelegt werden, dass Patronen im Kaliber 7,62 mm x 39 (M43) zusätzlich abgefeuert werden können (Abwärtskompatibilität). Den Geschossen kann auf Grund der optimalen Konstruktionsweise des Geschossübergangs eine vergleichsweise überdurchschnittlich hohe Präzision verliehen werden.
- mit Bezug auf die Geometrie der erfindungsgemäßen Patrone so ausgelegt sein, dass diese nicht aus Waffensystemen im Kaliber 7,62 mm x 39 (M43) verschossen werden können (einseitige Abwärtskompatibilität).

Bevorzugt beträgt die Patronenlänge L6 zwischen 55,00 mm (2.165") und 57,00 mm (2.244"), bevorzugt zwischen 55,70 mm (2.1929") und 56,30 mm (2.2165"), besonders bevorzugt 56,00 mm (2.2047"). Das erfindungsgemäße Patronenlager stellt sicher, dass Patronen im Kaliber 7,62 mm x 39 (M43) zusätzlich zu der erfindungsgemäßen Patrone und die Geschosse mit überdurchschnittlich hoher Präzision verschossen werden können. Die hohe Präzisionsfähigkeit wird durch einen nach aktuellen Gesichtspunkten in Richtung Präzision ausgelegten Geschossübergang des Patronenlagers erreicht.

Vorteilhaft beträgt der Durchmesser des Geschosses zwischen 7,85 mm (0.309") und 7,92 mm (0.312"), bevorzugt genau 7,92 mm (0.312") und bevorzugt der Durchmesser (H1) des Hülsenhalses 8,60 mm (0.3386").

Bevorzugt kann die Länge (L2) vom Boden bis zum Übergang Schulterkonus-Hülsenhals zwischen 31,69 mm (1.2476") und 33,89 mm (1.3343"), bevorzugt zwischen 32,29 mm (1.2713") und 33,29 mm (1.3106"), besonders bevorzugt 32,79 mm (1.2909") betragen.

Bevorzugt kann sich an den Hülsenhals ein Schulterkonus anschließen, welcher wiederum in einen Hülsenkörper der Patronenhülse übergeht, wobei sich der Hülsenkörper an eine Auszieherrille der Patrone am Hülsenboden anschließt und bevorzugt derart in Richtung von der Auszieherrille auf den Schulterkonus hin konisch verjüngend ausgeführt ist, dass der Hülsenkörper im Anschluss an die Auszieherrille einen Durchmesser (P1) von 11,35 mm (0.4469") und im Anschluss an den Schulterkonus einen Durchmesser (P2) zwischen 10,07 mm (0.3965") und 11,350 mm (0.4469"), bevorzugt zwischen 10,45 mm (0.4114") und 11,00 mm (0.4331"), besonders bevorzugt 10,773 mm (0.4241") aufweist.

Auch durch dieses Merkmal wird die einseitige Abwärtskompatibilität zur Patrone 7,62 mm x 39 (M43) erzielt. Hierdurch kann eine solche Patrone ebenfalls in einem für die erfindungsgemäße Patrone vorgesehenen Patronenlager oder einer Feuerwaffe, umfassend ein solches Patronenlager verschossen werden.

Durch den bevorzugten Durchmesser P2 von 10,773 mm (0.4241") ergibt sich ein ca. 7% größeres Hülsenvolumen als das der Patrone 7,62 mm x 39 (M43).

Die Patrone verfügt über ein Anzünderlager. Vorzugsweise handelt es sich hierbei um eine Boxer-Zentralfeuerzündung oder Berdan-Feuerzündung.

Gemäß einer Ausführungsform der Patrone kann am Übergang vom Hülsenkörper zum Schulterkonus (r1ₘᵢₙ) ein Radius von 1,50 mm (0.0591") und am Übergang vom Schulterkonus zum Hülsenhals ein Radius (r2) von 1,50 mm (0.0591") vorgesehen sein.

Der Schulterkonus kann sich auf den Hülsenhals hin konisch verjüngend ausgebildet sein und weist einen Halbwinkel von 20° bis 42,5°, bevorzugt zwischen 20° und 30°, besonders bevorzugt 25°.

Die vorliegende Erfindung betrifft auch ein Patronenlager einer Feuerwaffe, wobei das Patronenlager einen Patronenraum aufweist, umfassend einen Hülsenhals, an den sich ein Schulterkonus anschließt, welcher wiederum in den Hülsenkörper übergeht, wobei das Patronenlager derart komplementär ausgebildet ist, um neben der erfindungsgemäße Patrone auch die Patrone 7,62 mm x 39 (M43) aufzunehmen.

Das erfindungsgemäße Verhältnis des Geschossdurchmessers G1 zur Hülsenhalslänge (L3-L2) der Patrone kann auch bezogen auf das komplementär zur Patrone ausgeführte Patronenlager angewendet werden: Hier wird die Differenz zwischen der Länge L3, also der Länge des Patronenlagers bis zum Durchmesser H2 und der Länge L2,also der Länge des Patronenlagers bis zum Durchmesser H1 betrachtet. Dabei kann diese Differenz aus L3 und L2 derart gewählt sein, dass das Verhältnis des Durchmessers des Geschossübergangs (G1; Durchmesser am Beginn des Übergangs der Züge des Patronenlagers) zu der genannten Differenz L3-L2 zwischen 1,13 und 1,27, bevorzugt 1,19 beträgt. Dabei kann die Länge L3 des Patronenlagers bis zum Durchmesser H2 zwischen 37,80 mm (1.4882") und 40,80 mm (1.6063"), bevorzugt zwischen 38,50 mm (1.5157") und 40,00 mm (1.5748"), bevorzugt zwischen 39,00 mm (1.5354") und 39,50 mm (1.5551"), besonders bevorzugt 39,30 mm (1.5472") und der Durchmesser G1 des Geschossübergangs 7,95 mm (0.313") betragen. Dieses Verhältnis führt zu den erfindungsgemäßen, bereits in Bezug auf die Patrone beschriebenen Vorteilen.

Dabei ist das Patronenlager als Schulteranlieger ausgeführt, sodass sich die erfindungsgemäße Patrone im Patronenlager mit ihrem Schulterkonus an dem komplementären Schulterkonus des Patronenlagers abstützt.

Der Durchmesser (H1) des Hülsenhalses kann 8,64 mm (0.3402") betragen und bevorzugt kann das Patronenlager am Übergang vom Hülsenkörper zum Schulterkonus (α) einen Radius (r1ₘₐₓ) von 1,00 mm (0.0394") und am Übergang vom Schulterkonus zum Hülsenhals ein Radius (r2) von 2,00 mm (0.0787") aufweisen. In Verbindung mit den weiteren konstruktiven Auslegungen des Patronenlagers, kann so wie in Bezug auf die entsprechenden Radien des Schulterkonus an der Patrone bereits ausgeführt, mit dem erfindungsgemäßen Patronenlager nicht nur die erfindungsgemäße Patrone, sondern auch Patronen im Kaliber 7,62 mm x 39 (M43) verschossen werden.

Auch betrifft die Erfindung eine Kombination aus Verschluss und Patronenlager einer Feuerwaffe, umfassend ein erfindungsgemäßes Patronenlager wobei das Patronenlager derart komplementär ausgeführt ist, dass der maximale Verschlussabstand (Fe), also der Abstand des Hülsenbodens der Patrone zum geschlossenen Verschluss der Feuerwaffe bei einer erfindungsgemäß ausgebildeten und in das Patronenlager zugeführten Patrone zwischen 0,00 mm (0.00") und 0,15 mm (0.006") beträgt. So kann der Verschlussabstand 0,10 mm (0.004") für die erfindungsgemäße Patrone und 0,15 mm (0.006") für die Patrone im Kaliber 7,62 mm x 39 (M43) betragen.

Ferner betrifft die vorliegende Erfindung eine Feuerwaffe, umfassend ein erfindungsgemäßes Patronenlager oder eine erfindungsgemäße Kombination aus Verschluss und Patronenlager. Die Feuerwaffe kann dabei eine Handfeuerwaffe, Kurzwaffe, wie Faustfeuerwaffe, Maschinenpistole oder Maschinengewehr sein.

Die Erfindung wird nun nachstehend gemeinsam mit der Beschreibung eines bevorzugten Ausführungsbeispiels anhand der Figuren näher dargestellt.

Es zeigen:
- Fig. 1: eine Ausführungsform der erfindungsgemäßen Patrone;
- Fig. 2: eine Ausführungsform des erfindungsgemäßen Patronenlagers;
- Fig. 3: eine Schnittdarstellung der erfindungsgemäßen Patrone, eingesetzt in das Patronenlager gemäß der Erfindung bei geschlossenem Verschluss;
- Fig. 4: eine schematische Darstellung einer möglichen Feuerwaffe gemäß der Erfindung;
- Fig. 5: die Bemaßung einer bevorzugten Ausführungsform der erfindungsgemäßen Patrone;
- Fig. 6: die Bemaßung einer bevorzugten Ausführungsform des erfindungsgemäßen Patronenlagers;
- Fig. 7: eine technische Schnittdarstellung einer in das erfindungsgemäße Patronenlager eingesetzten erfindungsgemäßen Patrone (obere Darstellung) und einer Patrone Kaliber 7,62 x 39 (M43) (untere Darstellung).

In Fig. 1 ist eine Ausführungsform der erfindungsgemäße Patrone 1 dargestellt. Die erfindungsgemäße Patrone 1 ist nach Art einer Flaschenhals-Patronenhülse, wie einer randlosen Büchsenpatrone mit Zentralfeuerzündung ausgeführt und umfasst einen Hülsenboden 2 mit einer Auszieherrille 3, eine sich daran anschließenden Hülsenkörper 4 zur Aufnahme der Treibladung, wobei der Hülsenkörper 4 über einen Schulterkonus 5 in einen Hülsenhals 6 übergeht, der mit seinem Hülsenmund 7 ein Geschoss 8 aufnimmt. Wie man sieht, ist der Hülsenkörper Richtung Geschoss 8 gesehen konisch verjüngend ausgebildet. Gleiches gilt für den Schulterkonus 5.

Eine mögliche, bevorzugte Ausführungsform (Best-Practise-Ausführungsform) der erfindungsgemäßen Patrone (Maximalmaße), wie sie in Fig. 5 (Angaben in mm) gezeigt ist, kann wie folgt aussehen:
Die Hülsenlänge bis Schulter (L1) wird auf 30,456 mm (1.199") festgesetzt. Die Länge Hülsenlänge bis Schulter-Hals Übergang (L2) beträgt 32,786 mm (1.291"). Die gesamte Hülsenlänge (L3) beträgt 39,00 mm (1.535") und die maximale Patronenlänge (L6) 56,00 mm (2.205").
Die Maße des Hülsenbodens werden wie folgt festgelegt: Die Randhöhe (R) beträgt 1,50 mm (0.059") Der Randdurchmesser (R1) besitzt einen Durchmesser von 11,35 mm (0.447"). Die Hülsenbodenhöhe (E) beträgt 3,20 mm (0.126"). Der Durchmesser der Auszieherrille (E1) beträgt 9,56 mm (0.376"). Die Höhe der Auszieherrille (e min) beträgt 1,00 mm (0.039"). Der Fasenwinkel der Auszieherrille (δ) beträgt 51°58'12". Die Länge der Randfase (f) beträgt 0,25 mm (0.010"). Der Fasenwinkel am Rand (β) hat einen Winkel von 45°.
Die Maße der Pulverkammer Durchmesser Übergang Hülsenkörper-Auszieherrille (P1) beträgt 11,35 mm (0.447") und der Durchmesser Übergang Schulterkonus-Hülsenhals (P2) 10,773 mm (0.424").
Die Maße des Schulterkonus wird wie folgt festgelegt. Der Schulterwinkel (α) weist einen Halbwinkel von 25° auf. Die Länge zum Scheitel des Schulterwinkels (S) beträgt 42,007 mm (1.654"). Am Übergang von des Hülsenkörpers zum Schulterkonus wird ein Radius (r1ₘᵢₙ) von 1,50 mm (0.059") und am Übergang vom Schulterkonus zum Hülsenhals ein Radius (r2) von 1,50 mm (0.059") vorgesehen.
Die Dimensionierung der Hülse im Bereich der konstruktiv-funktionellen Grenzen ermöglicht ein maximales Volumen an Treibladungspulver, eine niedrigere Pulversäule, ein gleichmäßiger Abbrand des Treibladungspulvers und somit eine maximal ausgelegte innen und außenballistischer Leistung.
Ebenso hat dies einen positiven Einfluss auf die Schwankung der Abgangsgeschwindigkeit v₀, was sich wiederum positiv auf die Präzision im Über- und Unterschallbereich auswirkt. Der gleichmäßigere und besseren Abbrand des Treibladungspulvers kommt gerade bei Feuerwaffen mit Schalldämpfer einer besonderen Bedeutung zu, da diese konstruktionsbedingt deutlich stärker als Feuerwaffen ohne Schalldämpfer zum Verschmutzen neigen, was wiederum einen großen Einfluss auf die Zuverlässigkeit der Feuerwaffe hat. Ebenso ergibt sich durch konstruktive Auslegung der Hülsenschulter, eine zusätzliche Verlängerung der Hülsenhalslänge (L3-L2).
Der Durchmesser des Hülsenhalses am Schulter-Hals Übergang (H1) und am Hülsenmund (H2) beträgt jeweils 8,60 mm (0.339").

Der Geschossdurchmesser am Hülsenmund (G1) beträgt 7,92 mm (.312"). Die Länge bis Feldkaliber (L3+G) beträgt 47,30 mm (1.862"). In Fig. 2 ist eine Ausführungsform des, zur in Fig. 1 abgebildeten Patrone 1 komplementär ausgebildeten Patronenlagers 10, das als Schulteranlieger ausgeführt ist, dargestellt.

Eine mögliche, bevorzugte Ausführungsform (Best-Practise-Ausführungsform) des erfindungsgemäßen Patronenlagers (Minimalmaße), wie in Fig. 6 (Angaben in mm) dargestellt, kann wie folgt aussehen:
Die Länge (L1) des Patronenlagers bis Durchmesser P2 beträgt 30,323 mm (1.194"). Die Länge (L2) des Patronenlagers bis Durchmesser H1 beträgt 32,643 mm (1.285"). Die Länge (L3) des Patronenlagers bis Durchmesser H2 wird auf 39,30 mm (1.547") festgesetzt.
Der Abstand vom Stoßboden bis Eingang des Patronenlagers (E) beträgt 3,20 mm (0.126"). Der Durchmesser am Eingang des Patronenlagers oder im Abstand E (P1) beträgt 11.38 mm (0.448"). Der Durchmesser am Beginn des Schulterkonus im Abstand L1 (P2) beträgt 10,803 mm (0.425").
Der Halbwinkel des Schulterkonus (α) beträgt 25 Grad. Die Länge zur Spitze des Schulterkonus (S) beträgt 41,907 mm (1.65"). Der Radius des Übergangs am Ende von Durchmesser P2 (r1 max) beträgt 1,00 mm (0.039") und am Übergang vom Schulterkonus zum Hülsenhals (r2) beträgt der Radius 2,00 mm (0.0787").
Diese Radien des Patronenlagers (r1ₘₐₓ und r2) sind speziell so ausgelegt, dass diese in Abhängigkeit der unterschiedlichen Radien (r1ₘᵢₙ und r2) der jeweiligen Patronen eine jeweilige maximale Zuverlässigkeit gewährleistet ist. Wird die Patrone 7,62 mm x 39 (M43) aus dem erfindungsgemäßen Patronenlager verschossen, wird der genau definierte Verschlussabstand neben den anderen konstruktiven Auslegungen auch unter anderem über die Radien r2 der jeweiligen Patrone (erfindungsgemäße Patrone und Patrone 7,62 mm x 39 (M43)) und des erfindungsgemäßen Patronenlagers gebildet.
Der Durchmesser am Beginn des Hülsenhalses im Abstand L2 (H1) beträgt 8,64 mm (0.34"). Der Durchmesser im Abstand L3 (H2) beträgt 8,63 mm (0.34").
Der Durchmesser am Beginn des Übergangs der Züge (G1) beträgt 7,95 mm (0.313") und der Abstand H2 und F (G) 8,301 mm (0.327"). Der Winkel des Übergangs zwischen H2 und G1 (α1) beträgt 90°. Der Abstand zwischen H2 und G1 (h) beträgt 0,34 mm (0.013"). Die Länge zwischen dem zylindrischen Übergang plus der Halsfase (s) beträgt 2,00 mm (0.079"). Der halbe Winkel der Neigung am Übergang der Züge (i) beträgt 1,5°.
Der Felddurchmesser des Laufes (F) beträgt 7,62 mm (.300") und der Zugdurchmesser des Laufes (Z) 7,92 mm (.312").
Der maximale Verschlussabstand (Fe) der erfindungsgemäßen Patrone im erfindungsgemäßen Patronenlager ist auf 0,10 mm (0.004") festgelegt.
Bei dem Verschlussabstand von 0,10 mm (0.004") handelt es sich um den maximal zulässigen Verschlussabstand bei Zentralfeuer-Büchsenpatronen die einen mittleren höchstzulässigen Gasdruck (Pₘₐₓ) von über 3800 bar (55115 psi) nach C.I.P.. Wird die Patrone 7,62 mm x 39 (M43) in das erfindungsgemäße Patronenlager geladen, beträgt hier der maximale Verschlussabstand (Fe) den gesetzlich festgelegten maximalen Verschlussabstand (Fe) von 0,15 mm (0.006"), der für Zentralfeuer-Büchsenpatronen bei einem mittleren höchstzulässigen Gasdruck (Pₘₐₓ) von bis zu 3800 bar (55115 psi) zulässig ist. Die konstruktive Auslegung der jeweils unterschiedlichen maximalen Verschlussabstände für die erfindungsgemäße Patronen und die Patrone 7,62 mm x 39 (M43) ist einzigartig und trägt zur maximalen Funktionssicherheit der Feuerwaffe, auch unter widrigen Umständen bei.

In Fig. 3 ist eine nicht maßstäbliche Schnittdarstellung einer Kombination aus Verschluss und erfindungsgemäßem Patronenlager einer Feuerwaffe durch die Längsmittelachse der Patrone 1 gezeigt. Die Patrone 1 kann, wie in Fig. 1 dargestellt und das Patronenlager 10 kann wie in Fig. 2 dargestellt, ausgeführt sein.

Dabei beträgt der Verschlussabstand (Fe), also der Abstand des Hülsenbodens der Patrone zum geschlossenen Verschluss der Feuerwaffe gemäß der Erfindung zwischen 0,00 mm (0.00") und 0,15 mm (0.006").

Ferner ist in Fig. 4 eine schematische Darstellung einer möglichen Feuerwaffe 12 gezeigt. Diese kann z. B. als Unterstützungswaffe, wie Maschinengewehr ausgebildet sein, und den Gegenstand der Fig. 3 umfassen.

Die Fig. 7 zeigt eine technische Schnittdarstellung einer in das erfindungsgemäße Patronenlager eingesetzten erfindungsgemäßen Patrone (obere Darstellung) und einer Patrone Kaliber 7,62 x 39 (M43) (untere Darstellung). Anhand der oberen Darstellung erkennt man, dass die erfindungsgemäße Patrone 1 mit ihren Konturen satt in das erfindungsgemäße Patronenlager 10 eingepasst (siehe Detail E) ist, sich also mit ihrer Außenkontur an die komplementäre Innenkontur des Patronenlagers 10 anschmiegt und einen Verschlussabstand (Fe) von 0,10 mm (0.004") aufweist (siehe Detail I).

Anhand der unteren Darstellung und dem Detail F ist ersichtlich, dass sich ebenfalls die Patrone 7,62 mm x 39 (M43) unter Einhaltung des genau definierten Verschlussabstands von hier 0,15 mm (0.006") in das erfindungsgemäße Patronenlager laden und abfeuern lässt. Dies ist besonders auf die erfindungsgemäße kontraktive Auslegungen zur Abwärtskompatibilität zurückzuführen.

Die erfindungsgemäße Patrone ist durch ihre signifikant höhere Wirksamkeit im Überschallbereich in Verbindung mit der einseitigen Abwärtskompatibilität des dazugehörigen Patronenlagers zur gem. max. Leistungsparameter unterlegenen Patrone 7,62 mm x 39 (M43) und der Fähigkeit Geschosse im Unterschallbereich zu verschießen, den bekannten, eingangs genannten Patronen überlegen. Durch die erfindungsgemäßen Gegenstände kann somit die bisher vorhandene Fähigkeitslücke geschlossen werden. Die erfindungsgemäße Patrone sowie eine erfindungsgemäße Feuerwaffe mit dem erfindungsgemäßen Patronenlager ermöglichen mit einer signifikanten Erhöhung der einsatztaktischen Möglichkeiten, eine bessere Durchhaltefähigkeit, Überlebensfähigkeit und tragen zum Bestehen von komplexen und extremen Gefechtshandlungen höchster Intensität in Operationen im urbanen Umfeld bei.

### Bezugszeichen

- 1: Patrone
- 2: Hülsenboden
- 3: Auszieherrille
- 4: Hülsenkörper
- 5: Schulterkonus
- 6: Hülsenhals
- 7: Hülsenmund
- 8: Geschoss
- 9: Patronenraum
- 10: Patronenlager
- 11: Verschluss
- 12: Feuerwaffe

### Bezugszeichen Patrone

- L1: Länge bis Schulterkonus
- L2: Länge bis Übergang Schulterkonus-Hülsenhals
- L3: Hülsenlänge
- L6: Patronenlänge/Gesamtlänge
- R: Randhöhe
- R1: Randdurchmesser
- E1: Durchmesser der Auszieherrille
- E: Hülsenbodenhöhe
- f: Länge der Randfase
- β: Fasenwinkel am Rand
- δ: Fasenwinkel der Auszieherrille
- P1: Durchmesser Übergang Hülsenkörper-Auszieherrille
- P2: Durchmesser Übergang Schulterkonus-Hülsenhals
- α: Winkel des Schulterkonus
- S: Länge zum Scheitel des Schulterkonuswinkels
- r1ₘᵢₙ: Schulterradius
- r2: Halsradius
- H1: Durchmesser an Übergang Schulterkonus-Hals
- H2: Durchmesser am Hülsenmund
- G1: Geschossdurchmesser am Hülsenmund

### Bezugszeichen Patronenlager

- L1: Länge des Patronenlagers bis Durchmesser P2
- L2: Länge des Patronenlagers bis Durchmesser H1
- L3: Länge des Patronenlagers bis Durchmesser H2
- R: Abstand vom Stoßboden bis zum rückwärtigen Rand des Laufes
- R1: Durchmesser des Stoßbodens
- E: Abstand vom Stoßboden bis Eingang des Patronenlagers
- P1: Durchmesser am Eingang des Patronenlagers oder im Abstand E
- P2: Durchmesser am Beginn des Schulterkonus im Abstand L1
- α: Winkel des Schulterkonus
- S: Länge zur Spitze des Schulterkonus
- r1ₘₐₓ: Radius des Übergangs am Ende von Durchmesser P2
- r2: Radius des Übergangs am Hülsenhals
- H1: Durchmesser am Beginn des Hülsenhalses im Abstand L2
- H2: Durchmesser im Abstand L3
- G1: Durchmesser am Beginn des Übergangs der Züge
- G: Abstand zwischen H2 und F
- i: Halber Winkel der Neigung am Übergang der Züge
- F: Felddurchmesser des Laufes
- Z: Zugdurchmesser des Laufes

## Patentansprüche

1. Patrone (1) für eine Feuerwaffe (12), umfassend eine Patronenhülse, die nach Art einer Flaschenhals-Patronenhülse ausgeführt ist, zur Aufnahme eines Geschosses (8), wobei die Patronenhülse eine Gesamtlänge (L3) zwischen 38,50 mm (1.5157") und 40,50 mm (1.5945"), bevorzugt zwischen 38,50 mm (1.5157") und 39,50 mm (1.5551"), besonders bevorzugt 39,00 mm (1.5354") aufweist und die Länge des Hülsenhalses - Hülsenhalslänge (L3-L2) - derart gewählt ist, dass das Verhältnis des Durchmessers (G1) des Geschosses (8) zur Hülsenhalslänge (L3-L2) der Patronenhülse zwischen 1,26 und 1,36 und bevorzugt zwischen 1,26 und 1,27 liegt.

2. Patrone (1) nach Anspruch 1, **dadurch gekennzeichnet, dass** die Patronenhülse, bevorzugt die Flaschenhals-Patronenhülse als randlose Büchsenpatrone mit Zentralfeuerzündung ausgeführt ist, und bevorzugt die Länge (L2) vom Boden bis zum Übergang Schulterkonus-Hülsenhals (H1) zwischen 31,69 mm (1.2476") und 33,89 mm (1.3343"), bevorzugt zwischen 32,29 mm (1.2713") und 33,29 mm (1.3106") besonders bevorzugt 32,79 mm (1.2909") beträgt.

3. Patrone (1) nach Anspruch 1 oder 2, **dadurch gekennzeichnet, dass** der Durchmesser des Geschosses (8) zwischen 7,85 mm (0.309") und 7,92 mm (0.312") und bevorzugt 7,92 mm (0.312") und bevorzugt der Durchmesser (H1) des Hülsenhalses 8,60 mm (0.3386") beträgt.

4. Patrone (1) nach einem der Ansprüche 1 bis 3, **dadurch gekennzeichnet, dass** die Länge des Hülsenhalses (L3-L2) zwischen 5,81 mm (0.2287") und 6,61 mm (0.2602") beträgt.

5. Patrone (1) nach einem der Ansprüche 1 bis 4, **dadurch gekennzeichnet, dass** die maximale Gesamtlänge (L6) der Patrone (1) zwischen 55,00 mm (2.165") und 57,00 mm (2.244"), bevorzugt zwischen 55,70 mm (2.1929") und 56,30 mm (2.2165"), besonders bevorzugt 56,00 mm (2.2047") beträgt.

6. Patrone (1) nach einem der Ansprüche 1 bis 5, **dadurch gekennzeichnet, dass** sich an den Hülsenhals (6) ein Schulterkonus (5) anschließt, welcher wiederum in den Hülsenkörper (4) der Patronenhülse übergeht, wobei der Hülsenkörper (4) sich an eine Auszieherrille (3) der Patrone (1) am Hülsenboden (2) anschließt und bevorzugt derart in Richtung von der Auszieherrille (3) auf den Schulterkonus (5) hin konisch verjüngend ausgeführt ist, dass der Hülsenkörper (4) im Anschluss an die Auszieherrille (3) einen Durchmesser (P1) von 11,35 mm (0.4469") und im Anschluss an den Schulterkonus (5) einen Durchmesser (P2) zwischen 10,07 mm (0.3965") und 11,350 mm (0.4469"), bevorzugt zwischen 10,45 mm (0.4114") und 11,00 mm (0.4331"), besonders bevorzugt 10,773 mm (0.4241") aufweist.

7. Patrone (1) nach Anspruch 6, **dadurch gekennzeichnet, dass** am Übergang vom Hülsenkörper (4) zum Schulterkonus (5) ein Radius (r1ₘᵢₙ) von 1,50 mm (0.0591") und am Übergang vom Schulterkonus (5) zum Hülsenhals ein Radius (r2) von 1,50 mm (0.0591") vorgesehen ist.

8. Patrone (1) nach Anspruch 6 oder 7, **dadurch gekennzeichnet, dass** der Schulterkonus (5) auf den Hülsenhals (6) hin sich konisch verjüngend ausgebildet ist und einen Halbwinkel (α) von 20° bis 42,5°, bevorzugt zwischen 20° und 30°, besonders bevorzugt 25° aufweist.

9. Patronenlager (10) für eine Feuerwaffe Feuerwaffe (12), wobei das Patronenlager (10) einen Patronenraum (9) umfassend einen Hülsenhals (6), an den sich ein Schulterkonus (5) anschließt, welcher wiederum in den Hülsenkörper (4) des Patronenraums (9) übergeht, aufweist, wobei der Patronenraum (9) derart komplementär ausgebildet ist, um eine Patrone (1) nach einem der Ansprüche 1 bis 8 aufzunehmen.

10. Patronenlager (10) nach Anspruch 9, ist **dadurch gekennzeichnet, dass** die Länge (L3) des Patronenlagers (10) bis zum Durchmesser H2 zwischen 38,50 mm (1.5157") und 40,80 mm (1.6063"), bevorzugt zwischen 38,50 mm (1.5157") und 40,00 mm (1.5748"), bevorzugt zwischen 39,00 mm (1.5354") und 39,50 mm (1.5551"), besonders bevorzugt 39,30 mm (1.5472") beträgt und die Differenz zwischen der Länge L3 und der Länge L2 des Patronenlagers (10) derart gewählt ist, dass das Verhältnis des Durchmessers des Geschossübergangs (G1) zu der Differenz zwischen L3 und L2 zwischen 1,13 und 1,27, bevorzugt 1,19 beträgt.

11. Patronenlager (10) nach Anspruch 9 oder 10, **dadurch gekennzeichnet, dass** das Patronenlager (10) als Schulteranlieger ausgeführt ist, sodass sich eine in das Patronenlager (10) eingesetzte Patrone (1) mit ihrem Schulterkonus (5) an dem komplementären Schulterkonus (5) des Patronenlagers (10) abstützt.

12. Patronenlager (10) nach Anspruch 11, **dadurch gekennzeichnet, dass** der Durchmesser (H1) des Hülsenhalses 8,64 mm (0.3402") beträgt und bevorzugt der Patronenraum (9) am Übergang vom Hülsenkörper (4) zum Schulterkonus (5) einen Radius (r1ₘₐₓ) von 1,00 mm (0.0394") und am Übergang vom Schulterkonus (5) zum Hülsenhals (6) ein Radius (r2) von 2,00 mm (0.0787") aufweist.

13. Kombination aus Verschluss (11) und Patronenlager (10) für eine Feuerwaffe (12), umfassend ein Patronenlager (10) nach einem der Ansprüche 9 bis 12, **dadurch gekennzeichnet, dass** das Patronenlager (10) derart ausgeführt sind, dass ein Verschlussabstand (Fe), also der Abstand des Hülsenbodens der Patrone (1) zum geschlossenen Verschluss (11) der Feuerwaffe (12) bei einer bevorzugt gemäß einem der Ansprüche 1 bis 8 ausgebildeten und in das Patronenlager (10) eingelegten Patrone (1) zwischen 0,00 mm (0.000") und 0,15 mm (0.006") beträgt.

14. Kombination nach Anspruch 13, **dadurch gekennzeichnet, dass** das Patronenlager (10) eine Patrone (1) des Kalibers 7,62 mm x 39 (M43) aufzunehmen vermag, wobei der Verschlussabstand (Fe) zwischen 0,00 mm (0.000") und 0,15 mm (0.006") beträgt.

15. Feuerwaffe (12) umfassend ein Patronenlager (10) nach einem der Ansprüche 9 bis 12 oder eine Kombination aus Verschluss (11) und Patronenlager (10) nach Anspruch 13 oder 14, wobei bevorzugt die Feuerwaffe (12) eine Handfeuerwaffe, Kurzwaffe, wie Faustfeuerwaffe, Maschinenpistole oder Maschinengewehr ist.

## Claims

1. Cartridge (1) for a firearm (12) comprising a cartridge case implemented in the manner of a bottleneck cartridge case for receiving a projectile (8), wherein the cartridge case has an overall length (L3) of 38.50 mm (1.5157") to 40.50 mm (1.5945"), preferably of 38.50 mm (1.5157") to 39.50 mm (1.5551"), particularly preferably of 39.00 mm (1.5354"), and the length of the case neck - case neck length (L3-L2) - is selected such that the ratio of the diameter (G1) of the projectile (8) to the case neck length (L3-L2) of the cartridge case is between 1.26 and 1.36, and preferably between 1.26 and 1.27.

2. Cartridge (1) according to claim 1, **characterized in that** the cartridge case, preferably the bottleneck cartridge case, is implemented as a rimless rifle cartridge having a centerfire primer, and preferably the length (L2) from the bottom to the transition from shoulder cone to case neck (H1) is 31.69 mm (1.2476") to 33.89 mm (1.3343"), preferably 32.29 mm (1.2713") to 33.29 mm (1.3106"), particularly preferably 32.79 mm (1.2909").

3. Cartridge (1) according to claim 1 or 2, **characterized in that** the diameter of the projectile (8) is 7.85 mm (0.309") to 7.92 mm (0.312") and preferably 7.92 mm (0.312"), and preferably the diameter (H1) of the case neck is 8.60 mm (0.3386").

4. Cartridge (1) according to any one of the claims 1 to 3, **characterized in that** the length of the case neck (L3-L2) is 5.81 mm (0.2287") to 6.61 mm (0.2602").

5. Cartridge (1) according to any one of the claims 1 to 4, **characterized in that** the maximum overall length (L6) of the cartridge (1) is 55.00 mm (2.165") to 57.00 mm (2.244"), preferably 55.70 mm (2.1929") to 56.30 mm (2.165"), particularly preferably 56.00 mm (2.2047").

6. Cartridge (1) according to any one of the claims 1 to 5, **characterized in that** a shoulder cone (5) connects to the case neck (6) and transitions into the case body (4) of the cartridge case, wherein the case body (4) connects to an extractor groove (3) of the cartridge (1) at the case bottom (2) and is preferably implemented having a conical taper in the direction from the extractor groove (3) toward the shoulder cone (5), such that the case body (4) has a diameter (P1) of 11.35 mm (0.4469") at the connection to the extractor groove (3) and a diameter (P2) of 10.07 mm (0.3965") to 11.350 mm (0.4469"), preferably of 10.45 mm (0.4114") to 11.00 mm (0.4331"), particularly preferably of 10.773 mm (0.4241"), at the connection to the shoulder cone (5).

7. Cartridge (1) according to claim 6, **characterized in that** a radius (r1ₘᵢₙ) of 1.50 mm (0.0591") is provided at the transition from the case body (4) to the shoulder cone (5) and a radius (r2) of 1.50 mm (0.0591") is provided at the transition from the shoulder cone (5) to the case neck.

8. Cartridge (1) according to claim 6 or 7, **characterized in that** the shoulder cone (5) is implemented having a conical taper toward the case neck (6) and a half angle (α) of 20° to 42.5°, preferably between 20° and 30°, particularly preferably 25°.

9. Cartridge chamber (10) for a firearm (12), wherein the cartridge chamber (10) has a cartridge space (9) comprising a case neck (6) to which a shoulder cone (5) connects and transitions into the case body (4) of the cartridge space (9), wherein the cartridge space (9) is implemented complementarily for receiving a cartridge (1) according to any one of the claims 1 to 8.

10. Cartridge chamber (10) according to claim 9, **characterized in that** the length (L3) of the cartridge chamber (10) up to the diameter H2 is 38.50 mm (1.5157") to 40.80 mm (1.6063"), preferably 38.50 mm (1.5157") to 40.00 mm (1.5748"), preferably 39.00 mm (1.5354") to 39.50 mm (1.5551"), particularly preferably 39.50 mm (1.5472"), and the difference between the length L3 and the length L2 of the cartridge chamber (10) is selected such that the ratio of the diameter of the projectile transition (G1) to the difference between L3 and L2 is 1.13 to 1.27, preferably 1.19.

11. Cartridge chamber (10) according to claim 9 or 10, **characterized in that** the cartridge chamber (10) is implemented having shoulder contact, so that the shoulder cone (5) of a cartridge (1) inserted into the cartridge chamber (10) contacts the complementary shoulder cone (5) of the cartridge chamber (10).

12. Cartridge chamber (10) according to claim 11, **characterized in that** the diameter (H1) of the case neck is 8.64 mm (0.3402"), and the cartridge space (9) preferably has a radius (r1ₘₐₓ) of 1.00 mm (0.0394") at the transition from the case body (4) to the shoulder cone (5) and a radius (r2) of 2.00 mm (0.0787") at the transition from the shoulder cone (5) to the case neck (6).

13. Combination of a breech (11) and a cartridge chamber (10) for a firearm (12) comprising a cartridge chamber (10) according to any one of the claims 9 to 12, **characterized in that** the cartridge chamber (10) is implemented such that a breech clearance (Fe), that is, the spacing between the case bottom of the cartridge (1) and the closed breech (11) of the firearm (12), is 0.00 mm (0.000") and 0.15 mm (0.006") for a cartridge (1) preferably according to any one of the claims 1 to 8 and inserted into the cartridge chamber (10).

14. Combination according to claim 13, **characterized in that** the cartridge chamber (10) is capable of receiving a cartridge (1) of caliber 7.62 mm x 39 (M43), wherein the breech clearance (Fe) is between 0.00 mm (0.000") and 0.15 mm (0.006").

15. Firearm (12) comprising a cartridge chamber (10) according to any one of the claims 9 to 12 or a combination of a breech (11) and a cartridge chamber (10) according to claim 13 or 14, wherein the firearm (12) is preferably a handgun, a small arm, such as a sidearm, a submachine gun, or a machine gun.

## Revendications

1. Cartouche (1) pour une arme à feu (12), comprenant une douille de cartouche, qui est réalisée à la manière d'une douille de cartouche à collet rétreint, pour recevoir un projectile (8), la douille de cartouche ayant une longueur totale (L3) comprise entre 38,50 mm (1,5157 pouce) et 40,50 mm (1,5945 pouce), de préférence entre 38,50 mm (1,5157 pouce) et 39,50 mm (1,5551 pouce), de manière particulièrement préférée 39,00 mm (1,5354 pouce), et la longueur du collet de douille - longueur de collet de douille (L3-L2) - étant choisie de telle sorte que le rapport entre le diamètre (G1) du projectile (8) et la longueur de collet de douille (L3-L2) de la douille de cartouche se situe entre 1,26 et 1,36 et de préférence entre 1,26 et 1,27.

2. Cartouche (1) selon la revendication 1, **caractérisée en ce que** la douille de cartouche, de préférence la douille de cartouche à collet rétreint, est réalisée sous forme de cartouche de fusil sans bourrelet à percussion centrale, et de préférence la longueur (L2) du culot jusqu'à la transition cône d'épaulement-collet de douille (H1) est comprise entre 31,69 mm (1,2476 pouce) et 33,89 mm (1,3343 pouce), de préférence entre 32,29 mm (1,2713 pouce) et 33,29 mm (1,3106 pouce), de manière davantage préférée est de 32,79 mm (1,2909 pouce).

3. Cartouche (1) selon la revendication 1 ou 2, **caractérisée en ce que** le diamètre du projectile (8) est compris entre 7,85 mm (0,309 pouce) et 7,92 mm (0,312') et de préférence 7,92 mm (0,312 pouce) et de préférence le diamètre (H1) du collet de douille est de 8,60 mm (0,3386 pouce).

4. Cartouche (1) selon l'une quelconque des revendications 1 à 3, **caractérisée en ce que** la longueur du collet de douille (L3-L2) est comprise entre 5,81 mm (0,2287 pouce) et 6,61 mm (0,2602 pouce).

5. Cartouche (1) selon l'une quelconque des revendications 1 à 4, **caractérisée en ce que** la longueur totale maximale (L6) de la cartouche (1) est comprise entre 55,00 mm (2.165 pouces) et 57,00 mm (2,244 pouces), de préférence entre 55,70 mm (2,1929 pouces) et 56,30 mm (2,2165 pouces), de manière particulièrement préférée est de 56,00 mm (2,2047 pouces).

6. Cartouche (1) selon l'une quelconque des revendications 1 à 5, **caractérisée en ce que** le collet de douille (6) est suivi d'un cône d'épaulement (5) qui se prolonge à son tour par le corps de douille (4) de la douille de cartouche, le corps de douille (4) se raccordant à une rainure d'extraction (3) de la cartouche (1) au culot de la douille (2) et étant réalisé de préférence en se rétrécissant de manière conique en direction de la rainure d'extraction (3) vers le cône d'épaulement (5) de telle sorte que le corps de douille (4) présente à la suite de la rainure d'extraction (3) un diamètre (P1) de 11,35 mm (0,4469 pouce) et, à la suite du cône d'épaulement (5), un diamètre (P2) compris entre 10,07 mm (0,3965') et 11,350 mm (0,4469 pouce), de préférence entre 10,45 mm (0,4114 pouce) et 11,00 mm (0,4331 pouce), de manière particulièrement préférée 10,773 mm (0,4241 pouce).

7. Cartouche (1) selon la revendication 6, **caractérisée en ce que** sont prévus un rayon (r1ₘᵢₙ) de 1,50 mm (0,0591 pouce) à la transition entre le corps de douille (4) et le cône d'épaulement (5) et un rayon (r2) de 1,50 mm (0,0591 pouce) à la transition entre le cône d'épaulement (5) et le collet de douille.

8. Cartouche (1) selon la revendication 6 ou 7, **caractérisée en ce que** le cône d'épaulement (5) est réalisé en se rétrécissant de manière conique vers le collet de douille (6) et présente un demi-angle (a) de 20° à 42,5°, de préférence entre 20° et 30°, de manière particulièrement préférée de 25°.

9. Chambre de cartouche (10) pour une arme à feu (12), la chambre de cartouche (10) présentant un espace pour cartouche (9) comprenant un collet de douille (6) auquel se raccorde un cône d'épaulement (5) qui se prolonge à son tour par le corps de douille (4) de l'espace pour cartouche (9), l'espace pour cartouche (9) étant conçu de manière complémentaire de façon à recevoir une cartouche (1) selon l'une quelconque des revendications 1 à 8.

10. Chambre de cartouche (10) selon la revendication 9, **caractérisée en ce que** la longueur (L3) de la chambre de cartouche (10) jusqu'au diamètre H2 est comprise entre 38,50 mm (1,5157 pouce) et 40,80 mm (1,6063 pouce), de préférence entre 38,50 mm (1,5157 pouce) et 40,00 mm (1,5748 pouce), de préférence entre 39,00 mm (1,5354 pouce) et 39,50 mm (1,5551 pouce), de manière particulièrement préférée est de 39,30 mm (1,5472 pouce), et la différence entre la longueur L3 et la longueur L2 de la chambre de cartouche (10) est choisie de telle sorte que le rapport entre le diamètre de la transition (G1) du projectile et la différence entre L3 et L2 soit compris entre 1,13 et 1,27, de préférence est de 1,19.

11. Chambre de cartouche (10) selon la revendication 9 ou 10, **caractérisée en ce que** la chambre de cartouche (10) est réalisée sous forme d'appui d'épaulement, de telle sorte qu'une cartouche (1) insérée dans la chambre de cartouche (10) s'appuie par son cône d'épaulement (5) sur le cône d'épaulement complémentaire (5) de la chambre de cartouche (10).

12. Chambre de cartouche (10) selon la revendication 11, **caractérisée en ce que** le diamètre (H1) du collet de douille est de 8,64 mm (0,3402 pouce) et de préférence l'espace pour cartouche (9) présente un rayon (r1max) de 1,00 mm (0,0394 pouce) à la transition entre le corps de douille (4) et le cône d'épaulement (5) et un rayon (r2) de 2,00 mm (0,0787 pouce) à la transition entre le cône d'épaulement (5) et le collet de douille (6).

13. Combinaison d'une culasse (11) et d'une chambre à cartouche (10) pour une arme à feu (12),
comprenant une chambre de cartouche (10) selon l'une quelconque des revendications 9 à 12, **caractérisée en ce que** la chambre de cartouche (10) est réalisée de telle sorte qu'une distance de culasse (Fe), c'est-à-dire la distance entre le culot de douille de la cartouche (1) et la culasse fermée (11) de l'arme à feu (12), est comprise entre 0,00 mm (0,000 pouce) et 0,15 mm (0,006 pouce) pour une cartouche (1) réalisée de préférence selon l'une quelconque des revendications 1 à 8 et placée dans la chambre de cartouche (10).

14. Combinaison selon la revendication 13, **caractérisée en ce que** la chambre de cartouche (10) est apte à recevoir une cartouche (1) de calibre 7,62 mm x 39 (M43), la distance de culasse (Fe) étant comprise entre 0,00 mm (0,000 pouce) et 0,15 mm (0,006 pouce).

15. Arme à feu (12) comprenant une chambre de cartouche (10) selon l'une quelconque des revendications 9 à 12 ou une combinaison de culasse (11) et de chambre de cartouche (10) selon la revendication 13 ou 14, de préférence l'arme à feu (12) étant une arme à feu portative, une arme courte, telle qu'une arme de poing, une mitraillette ou une mitrailleuse.
